# EUROPÄISCHE PATENTSCHRIFT

(11) **EP 2 429 926 B1**
(45) Veröffentlichungstag und Bekanntmachung des Hinweises auf die Patenterteilung: **03.07.2013**
(21) Anmeldenummer: 10715710.9
(22) Anmeldetag: 22.04.2010
(51) Int. Cl.: B65D 90/00

(54) **LASCHPLATTFORM**
LASHING PLATFORM
PLATE-FORME D'ARRIMAGE

(30) Priorität: 12.05.2009 DE 102009020999
(43) Veröffentlichungstag der Anmeldung: 21.03.2012
(73) Patentinhaber: Hydac System GmbH, 66280 Sulzbach/Saar (DE)
(72) Erfinder: HAHMANN, Wolfgang, 47906 Kempen (DE)
(74) Vertreter: Bartels, Martin Erich Arthur
(86) Internationale Anmeldenummer: PCT/EP2010/002466
(87) Internationale Veröffentlichungsnummer: WO 2010/130333

(56) Entgegenhaltungen:
- WO-A1-2007/098749

## Beschreibung

Die Erfindung betrifft eine Laschplattform zum Einsetzen und Abnehmen von Twist-Lock-Container-Sicherungsbeschlägen mit einer Absetzplatte für einen Container, wobei die Absetzplatte durch hydraulische Verdränger an einem starren Unterteil abgestützt ist, und mit einem Druckmittelspeicher, der fluidführend mit den hydraulischen Verdrängern verbunden ist.

Beim Be- und Entladen von Containerschiffen oder anderen Container transportierenden Einrichtungen werden sog. Twist-Locks dazu verwandt, in entsprechende Ausnehmungen, vorzugsweise in den Eckbereichen des Containers eingesetzt, diese mit einem Stellplatz oder aneinander oder auch an einem Kran hängend zu befestigen. Im Hinblick auf diese Aufgabenstellung besteht das Bedürfnis, die Twist-Locks, die nicht Teil des Containers sind, schnell anzubringen, bei Nichtgebrauch wieder vom Container rasch zu lösen und sicher bis zur nächsten Benutzung vorzuhalten, damit diese nicht verschmutzen oder verlustig gehen können. Diese Vorgänge werden von Arbeitern vorgenommen, die an den Containern die entsprechenden Handgriffe des Abnehmens, Spannens und Ansetzens vornehmen, während die Container dabei regelmäßig in Augenhöhe an einem Kran hängen. Dabei besteht grundsätzlich das Problem, dass die Arbeiter erst dann an den Container herantreten dürfen, wenn dieser stillsteht. Zuvor ist der Raum nebst umliegenden Bereichen, in denen der Container abgesenkt wird, für Bedienpersonen gesperrt. Weiter muß bei solchen Absetzverfahren der Kranführer schätzen, in welcher Höhe er den Container absenken soll, damit der händische Zugriff leicht vonstatten gehen kann. Dabei muß er dann seine Absenkgeschwindigkeit stufenweise im Bedarfsfall stark verringern.

Um diesen vorbeschriebenen Nachteilen zu begegnen, sind Laschplattformen bekannt, die eine Absetzplatte für einen Container aufweisen nebst entsprechenden Führungen für den Container, wodurch ein Zutritt in den Bereich eines freihängenden Containers hinfällig wird, und ein entsprechender Zutritt, wenn überhaupt, nur in Richtung der Absetzplatte vorzunehmen ist. Die Ver- und Entriegelung der Twist-Locks erfolgt dann automatisch entweder durch eine hydraulische, mit einem Kolben versehene und dergestalt antreibbare Schraubeinrichtung oder insbesondere über eine druckluftbetriebene Schraubeinrichtung (WO 2007/098749 A1), die ähnlich den Radmutterwerkzeugen in Kraftfahrzeugwerkstätten aufgebaut ist. Die Twist-Locks kommen hierbei in einer Aufnahme zu liegen, die sie jeweils gegen eine in dem Twist-Lock herrschende Federspannung in eine Verdrehstellung bringt, in der sie aus dem Container gelöst werden können. Nach Verdrehen eines Twist-Lock-Endes in eine definierte Stellung kann der Container dann abgehoben werden und die Twist-Locks verbleiben in der Aufnahme. Durch an den vier Ecken des Containers vorgesehene Magazine kann bei einem Neueinsetzen von üblicherweise vier zu verwendenden Twist-Locks das Einsetzen schnell und in automatisierter Weise erfolgen.

Es hat sich jedoch gezeigt, dass insbesondere beim Einsatz in Häfen, auf denen schwere Flurförderfahrzeuge frei umherfahren und Krane schienengeführt am Be- und Entladungs-Kai entlangfahren, eine solche Laschplattform nicht einfach mit Energie zu versorgen ist. Weder können in einfacher Weise Stromversorgungs- oder Druckluftleitungen ohne weiteres im Bereich des Hafenplatzes verlegt werden, da diese selbst bei unterirdischer Verlegung durch die schweren Krane erheblichen schädigenden Belastungen ausgesetzt wären, noch sonstwie angeordnet sein, da dann die freie Bewegbarkeit von Handhabungsgeräten, wie Flurförderfahrzeugen, beeinträchtigt wäre. Ferner kann auch nicht in einfacher Weise durch einen Motor die benötigte Energie erzeugt werden, da hierfür eine ständige Versorgung mit den einschlägigen Betriebsstoffen nötig wäre und für einen Dauerbetrieb unverhältnismäßig hohe Wartungskosten entstehen würden.

Es sind ferner Laschplattformen im Einsatz, deren Einrichtungen mit einem pneumatischen oder hydraulischen Antrieb betätigt werden, die die Twist-Locks handhaben. Die hierfür benötigte Antriebsenergie wird bereitgestellt, indem beim Absenkvorgang des Containers auf die Laschplattform die potentielle und/oder kinetische Energie der abzusenkenden Last genutzt wird, um Druckluft zu erzeugen, die in Druckluftbehältern gespeichert wird, um die eingespeicherte pneumatische Energie beim darauffolgenden Arbeitsvorgang für das Entnehmen oder das Einsetzen der Twist-Locks entsprechend für den Antrieb der hierfür benötigten Werkzeuge (Schraubwerkzeuge) zu nutzen. Außerdem wird der Einsatz von hydraulischen Stoßdämpfern vorgeschlagen, um den Absenkvorgang der Container mit den darin enthaltenden Gütern so schonend wie möglich zu bewerkstelligen (WO 2007/098749 A1).

Solche automatisierten Laschplattformen haben jedoch grundsätzlich den Nachteil, dass bei asymmetrischer Lastverteilung in dem Container ein effizientes Speichern von Energie problematisch werden kann, da mit entsprechenden Verlusten im Betrieb zu rechnen ist. Zudem sind die bekannten technischen Ausführungen der Einrichtungen zur Energiegewinnung (Rekuperation) bei solchen Laschplattformen wenig optimiert, was die Umsetzung der Lageenergie des Containers in eine andere Energieform, beispielsweise kinetische Energie, betrifft.

Der Erfindung liegt daher die Aufgabe zugrunde, eine Laschplattform vorzuschlagen, die unabhängig von der Lastsituation und der Lastverteilung eine effiziente Energiegewinnung ermöglicht.

Diese Aufgabe wird durch eine Laschplattform mit der Gesamtheit der Merkmale des Patentanspruches 1 gelöst.

Die Laschplattform ist erfindungsgemäß mit Mitteln zur Erzielung eines Gleichlaufs im Sinne einer parallel zum Boden sich absenkenden Absetzplatte versehen und weist zudem Mittel auf, die in Abhängigkeit von der Last des Containers eine Drucktransformation des Hydraulikfluids zum jeweiligen Speicher ermöglichen.

Die Menge der zur Verfügung stehenden Energie richtet sich nach der Größe der abzusenkenden Last und dem dafür nutzbaren Absenkweg. Die Größe der abzusenkenden Last wird dabei durch das Gewicht des Containers sowie des Container-Transportsystems, dem sog. Spreader bestimmt, der an Hebezeugen des Krans angelascht der Transporthandhabung des jeweiligen Containers dient. Ferner ist es erforderlich, dass das Absenken auch eines leeren Containers ausreichen muß, um alle notwendigen Manipulationen und Einstellungen an den Twist-Locks vornehmen zu können. Dabei kann sich die Lastveränderung zwischen einem Maximum und einem Minimum durchaus um mehr als das 7,2-fache ändern.

Die benötigten und eingesetzten Mittel zur Drucktransformation müssen daher ein möglichst verlustarmes, an die jeweilige vorhandene Last angepaßtes Druckgefälle von den Verdrängern für Hydraulikfluid zum jeweiligen Speicher ermöglichen. Das Druckgefälle sollte bevorzugt in jedem Fall, um Verluste zu vermeiden, so gering wie möglich sein.

Die notwendige gleichmäßige Absenkung der Last wird über ein Gleichlaufsystem erzeugt, das sich aus einer alle hydraulischen Verdränger koppelnden Gleichlaufwelle oder im einfachsten Fall aus einer Ausgleichswelle zusammensetzt. Alle hydraulischen Verdränger haben in einem ersten Ausführungsbeispiel der erfindungsgemäßen Laschplattform gleiche Volumina und sind als hydraulische Arbeitszylinder ausgebildet. Der Druck auf der Speicherseite des jeweils eingesetzten Druck- oder Hydrospeichers ist dabei gleich dem arithmetischen Mittelwert der auf der Seite der hydraulischen Verdränger auftretenden Drücke.

Eine Drucktransformation, d.h. eine freie, stufenlose Variierbarkeit des Druckes auf der Seite der hydraulischen Verdränger zur Anpassung an den in weiten Bereichen sich verändernden Lastdruck und den ebenso veränderlichen Speicherdruck ist daher bei einer bevorzugten Ausgestaltung erforderlich. Für die dahingehende Aufgabenstellung eignen sich insbesondere Schaltventile, mit denen man einzelne, von den Verdrängern kommende Volumenströme statt zum Speicher drucklos zu einem Tank ab- oder weiterleitet. Dabei treiben die auf eine Entleerung in den Tank geschalteten hydraulischen Verdränger über die Gleichlaufwelle den oder die zur Beaufschlagung des Speichers geschalteten Verdränger an; gleichzeitig reduziert sich der Volumenstrom zum Speicher. Da die zugeführte Leistung gleich der abgeführten Leistung ist und die gleiche Energie auf den verringerten Volumenstrom übertragen wird, erhöht sich insoweit der Druck des zum Speicher strömenden Volumenstromes als Arbeitsmedium. Auf diese Weise läßt sich der Druck des austretenden Volumenstromes in Stufen selektiv zum Druck des zugeführten Volumenstroms steigern. Es lassen sich beispielsweise bei zum Einsatz kommenden Verdrängern drei Schaltventile vorsehen, die bei Schaltung auf Tank eine Drucktransformation im Verhältnis von 4 : 1 bewirken.

Weitere Drucksteigerungen oder die Erzeugung wesentlich höherer Drücke bedürfen dagegen anderer technischer Maßnahmen, wie etwa den Einsatz ein oder mehrerer konstanter hydraulischer Verdränger durch solche hydraulischen Verdränger mit variablem Fördervolumen, die von der Absetzplatte und/oder der Gleichlaufwelle angetrieben sein können. Um beispielsweise bei leerem Speicher eine Druckreduzierung zu bewirken, kann vorgesehen sein, ein Schaltventil zu einem Verdränger derart zu schalten, dass dieser Hydraulikfluid aus dem Tank ansaugt und mit maximaler Förderrate zum Druckspeicher fördert. Eine maximale Druckanhebung zum Speicher erreicht man wiederum, indem alle konstanten Verdränger auf Förderung in den Tank geschaltet werden und die Förderrate der hydraulischen Verdränger mit variablem Fördervolumen reduziert wird.

Erfindungsgemäß sind Mittel zur Dämpfung und Abbremsung der Hubbewegung bis zum Stillstand bei Hubende der als Hydraulikzylindergebildeten hydraulischen Verdränger vorgesehen. Bevorzugt sind die Hydraulikzylinder dabei mit einem Hohlkolben als Verdränger-Kolben ausgebildet, in den ein Dämpfungs-Blendenrohr hineinragt, das am Zylinderboden befestigt ist und passungsdicht wie ein Ventilkolben im weiteren Teil des Hohlkolbens von diesem umschlossen ist. Das Dämpfungs-Blendenrohr weist über seine Länge Öffnungen mit definierter Größe und Abstand auf. Wenn der Hohlkolben im Zylinder sich nach unten bewegt, verdrängt er Hydraulikfluid aus seinem Zylinderraum; das durch die Öffnungen in das Innere des Dämpfungs-Blendenrohres gelangt und von dort zu einer Druckwaage.

Sobald der Kolben sich in der oberen Totpunktlage befindet, stehen für den Abfluß von Hydraulikfluid sehr viele Öffnungen zur Verfügung, die mit einfahrendem Kolben immer mehr überdeckt und insoweit verschlossen werden. Insgesamt nimmt derart der Durchflußquerschnitt als Summe der Öffnungen in dem Dämpfung-Blendenrohr in einer Richtung, insbesondere in einer vertikalen unteren Richtung bei normaler Einbaulage ab. Dadurch wird ein gewünschtes Geschwindigkeitsprofil der Bewegung der Absetzplatte nach Absetzen eines Containers auf die Platte bewirkt, wobei die Geschwindigkeit der Fahrbewegung allmählich gegen Null geht. Die Druckwaage arbeitet mit dem Dämpfung-Blendenrohr zusammen wie ein den Volumenstrom regelndes Zwei-Wege-Stromregelventil mit hubabhängig sich ändernder Meßblendenstellung. Weicht die Geschwindigkeit der auf den Kolben des Zylinders wirkenden Absetzplatte vom vorgegebenen Geschwindigkeitsprofil ab, dann ergibt sich bei niedrigerer Geschwindigkeit als der Sollgeschwindigkeit eine selbsttätige Anpassung an diesen Sollwert. Ist die Geschwindigkeit höher als dem Profil entsprechend, wird die Druckwaage sich weiter schließen und damit einen höheren Staudruck erzeugen. Sollte der Staudruck vor der Druckwaage den Vorspanndruck des Dämpfungsspeichers übersteigen, so wird Hydraulikfluid in den Speicher gelenkt.

Damit die Absetzplatte nach Entfernen eines Containers immer wieder in die obere Ausgangsstellung zurückkehren kann, ist für die vorrangige Versorgung dieses Systems ein separater Speicherkreislauf angelegt, der auch mit separaten Hebezylindern arbeitet. In der Arbeitsphase wird der Volumenstrom gleichwertig eingestellten Stromregelventilen zudosiert, die somit auch für den Gleichlauf beim eigentlichen Hebevorgang sorgen.

Nachstehend ist die Erfindung anhand von in der Zeichnung dargestellten Ausführungsbeispielen erläutert. Dabei zeigen in prinzipieller und nicht maßstäblicher Darstellung die
- Fig.1: eine schematische Ansicht sowie ein Schaltbild eines ersten Ausführungsbeispiels einer Laschplattform mit Mitteln zum Gleichlauf von hydraulischen Verdrängern für die Absetzplatte;
- Fig.2: eine schematische Ansicht sowie ein Schaltbild eines zweiten Ausführungsbeispiels einer Laschplattform mit Schaltventilen für eine verlustfreie Drucksteigerung des Speicherfülldruckes;
- Fig.3: eine schematische Ansicht sowie ein Schaltbild eines dritten Ausführungsbeispiels einer Laschplattform mit hydraulischen Verdrängern mit konstantem und variablem Fördervolumen und weiteren Mitteln zum Gleichlauf der Absetzplatte;
- Fig.4: eine schematische Ansicht sowie ein Schaltbild eines vierten Ausführungsbeispiels einer Laschplattform mit Verdrängern mit konstantem und variablem Fördervolumen und schaltbaren Ventilen für eine Drucksteierung um einen Faktor zwischen 2 bis 4;
- Fig.5: einen schematischen Längsschnitt sowie ein Schaltbild durch einen Arbeitszylinder mit Hohlkolben zur Dämpfung der Absetzbewegung der vorstehend gezeigten Absetzplatte; und
- Fig.6: eine schematische Ansicht sowie ein Schaltbild eines fünften Ausführungsbeispiels einer Laschplattform mit Hebemitteln für die Absetzplatte.

In der Fig.1 ist in einer schematischen Ansicht eine Laschplattform 1 für einen Container 3, der an einem Lastgeschirr 23 hängt, gezeigt. Die Laschplattform 1 dient in an sich bekannter Weise zum Lösen und/oder Anbringen von Verbindungsmitteln an dem Container 3 zu seiner späteren Verriegelung mit weiteren Containern 3, einem Schiffsboden oder dergleichen mehr. Die Laschplattform 1 besteht im wesentlichen aus einer ebenen, vorzugsweise rechteckigen Absetzplatte 2 zum Absetzen des Containers 3, die sich an einem Unterteil 5 unter Zwischenschaltung von hydraulischen Verdrängern 4 abstützt. Die Absetzplatte 2 ist im allgemeinen eine Stahl-Rahmenkonstruktion mit Aufnahmen zur formschlüssig lösbaren Aufnahme eines zu handhabenden Containers 3.

Die hydraulischen Verdränger 4,4',4",4"' (im folgenden mit der Zahl 4 wiedergegeben) sind in dem gezeigten Ausführungsbeispiel als hydraulische Arbeitszylinder 9 ausgebildet, die eine Art Absenksystem mit der Möglichkeit der Energiegewinnung bilden. Die Energiegewinnung unmittelbar an der Laschplattform 1 vorzusehen, ist bevorzugt deshalb notwendig, da die Laschplattform 1 häufigen Ortswechseln unterworfen ist und die Verbindungsmittel automatisch eingesetzt und entfernt werden sollen, wofür Energie notwendig ist.

Die Menge der dahingehend benötigten Energie richtet sich nach der Menge und Art der erforderlichen Bewegungsabläufe und der dabei aufzubringenden Kräfte und Momente beim Entnehmen und Einsetzen der Verbindungsmittel, die man fachsprachlich mit "Twist-Locks" bezeichnet, sowie ihrer Zwischenspeicherung in nicht näher dargestellten Magazinen der Laschplattform. Messungen haben ergeben, dass die benötigte Energiemenge je nach Kraft- und Bewegungsaufwand pro Twist-Lock-Entnahme oder -Einsetzung bei 5 bis 10 KNm liegt. Somit ist für die vier Ecken eines Containers eine Energiemenge von 20 bis 40 KNm erforderlich. Die Menge der generierbaren Energie richtet sich nach der Größe der abzusenkenden Last und dem dafür nutzbaren Absenk- oder Absetzweg. Das Absenken eines Containers mittels der hydraulischen Verdränger 4 muß jedenfalls ausreichen, um alle notwendigen Manipulationen an den vier Ecken eines Containers durchzuführen. Angenommen werden können dabei regelmäßig eine maximale Last von etwa 900 KNm und eine minimale Last von etwa 125 KNm.

Die Laschplattform 1 weist ferner einen Druckmittelspeicher 6 zur Aufnahme von aus den Verdrängern 4 während des Absenkvorganges verdrängtem Hydraulikfluid auf. Es ist selbstredend, dass anstelle eines Druckmittelspeichers 6 mehrere Druckmittelspeicher in der Art einer Speicherbatterie eingesetzt werden können. In einem solchen Druckmittelspeicher 6 herrscht jeweils ein vom Ladezustand abhängiger Druck. Um Energie in den Druckmittelspeicher 6 zu verschieben, ist ein Druckgefälle von den Verdrängern 4 zum Druckmittelspeicher 6 erforderlich, das allerdings wegen der möglichen Energieverluste bevorzugt klein ausfallen sollte. Um diese Randbedingungen zu erfüllen ist es unabdingbar, die oft herrschende sehr exzentrische Schwerpunktlage von Containern auszugleichen. Um einen insoweit parallel ablaufenden Absenkvorgang anders als bei Laschplattformen nach dem Stand der Technik gewährleisten zu können, ist daher eine Gleichlaufeinrichtung vorgesehen. Die in Fig.1 dargestellte Gleichlaufeinrichtung weist als Mittel 7 zum Gleichlauf eine Ausgleichswelle 8 auf, an der alle Hydraulikzylinder 9 angeschlossen und insoweit gekoppelt sind.

Die in Fig.2 gezeigte Laschplattform 1 weist neben der Ausgleichswelle 8 als Mittel zur Drucktransformation Schaltventile 10 auf, mit denen man einzelne, von den Verdrängern 4 kommende Volumenströme statt zu dem Druckmittelspeicher 6 weiterzuleiten drucklos in einen Fluidtank 11 ableiten kann, wodurch sich das Druckübersetzungsverhältnis ändern läßt. Ein zum Fluidtank 11 geschaltetes Schaltventil 10 bewirkt, dass der betreffende hydraulische Verdränger 4 gekoppelt mit den übrigen hydraulischen Verdrängern 4 durch die Ausgleichswelle 8 die übrigen Verdränger antreibt. Gleichzeitig reduziert sich der Volumenstrom zum Druckmittelspeicher 6. Da die zugeführte Energie gleich der aus diesem Hydrauliksystem abgeführten Energie ist, wird von einem verringerten Volumenstrom eine Druckerhöhung bewirkt.

Aufgrund der in der Fig. 2 gezeigten Anordnung läßt sich mithin der Druck des austretenden Volumenstromes in Stufen steigern. Eine verlustfreie Druckabsenkung zu dem Druckmittelspeicher 6 oder Zwischenwerte zur stufenweisen Drucksteigerung hin oder die Erzeugung höherer Drücke, als diese mit der in der Fig.2 gezeigten Laschplattform 1 möglich sind, werden durch die Laschplattform gemäß den Darstellungen nach den Fig.3 und 4 erreicht.

Die in den Fig. 3 und 4 gezeigten Lösungen einer erfindungsgemäßen Laschplattform zeichnen sich vorrangig dadurch aus, dass ein Verdränger mit konstantem Fördervolumen durch zwei Verdränger 12,12' mit variablem Fördervolumen ersetzt ist. Der Verdränger 12 besitzt ein gleichgroßes maximales Fördervolumen wie ein Verdränger 4 mit konstantem Fördervolumen, wohingegen ein zweiter Verdränger 12' mit variablem Fördervolumen je nach Bedarf ein noch größeres Fördervolumen wie vorstehend beschrieben aufweisen kann. Die Verdränger 12,12' mit variablem Fördervolumen sind einem Hydraulikzylinder 9 nachgelagert und mit diesem fluidführend über ein Wegeventil 24 sowie ein Wegeventil 25 parallelgeschaltet. Sie sind als variable Pumpen-Motor-Einheiten ausgebildet.

Möchte man den Druck zum Druckmittelspeicher 6 absenken, so wird das Wegeventil 25 derart geschaltet, dass der variable hydraulische Verdränger 12' als Pumpe aus dem Fluidtank 11 ansaugend in den Verdrängerstrang fördert. Dabei bleibt der Verdränger 12 auf einer Einstellung mit maximaler Fördermenge. Durch die Vergrößerung der Summe der Einzelförderströme zum Druckmittelspeicher 6 reduziert sich insoweit der Druck auf der Ausgangsseite zu dem Druckmittelspeicher. Auf diese Art und Weise läßt sich beim Absetzen einer großen Last viel Energie in dem Druckmittelspeicher 6 sammeln, und die Betriebsphasen, bei denen nur leere oder teilgefüllte Container mit sehr geringer Energieausbeute zu manipulieren sind, können insoweit die bevorratete Energie zur Kompensation einsetzen.

Möchte man dagegen den Druck zum Druckmittelspeicher 6 verlustfrei und stufenlos anheben, ist dies erfindungsgemäß wie folgt möglich. Das Wegeventil 25 wird geschlossen, während das Wegeventil 24 geöffnet ist. Gleichzeitig wird ein Schaltventil 10, das den Verdränger 12' mit dem Druckmittelspeicher 6 oder dem Fluidtank 11 verbindet, derart eingestellt, dass der Volumenstrom, der von dem Verdränger 12' kommt, drucklos zum Fluidtank 11 abfließen kann. Dann werden die Verdrängereinheiten 12,12' derart eingestellt, beginnend bei einem Hub- oder Fördervolumen des Verdrängers 12' von Null und des Verdrängers 12 auf einen Maximalwert, dass die Summe der Fördervolumen der Verdränger 12,12' konstant auf dem Wert der anderen Verdränger 4 bleibt. Dies ist für den gewünschten Gleichlauf notwendig.

Die notwendigen Schaltstellungen für die Einzelventile 10,24 und 25 sind in der Fig.4 dargestellt. Der Durchfluß durch die hydraulischen Verdränger 4 mit konstantem Fördervolumen 4,4' sowie durch den hydraulischen Verdränger 12' mit variablem Fördervolumen wird drucklos zum Fluidtank 11 abgeleitet. Der Durchfluß des hydraulischen Verdrängers 4" und 12 wird hingegen zum Druckmittelspeicher 6 geleitet. Der hydraulische Verdränger 12 mit variablem Fördervolumen ist beispielsweise auf 60% des maximalen Hubvolumens des hydraulischen Verdrängers 4" eingestellt, und der hydraulische Verdränger 12' ist beispielsweise auf 40% des Verdrängers 4" eingestellt. Dergestalt werden von den 100% des durch die Hydraulikzylinder 9 verdrängten Volumens 60% nach Durchströmen der Verdränger zu dem Fluidtank 11 abgeleitet und 40% dem Druckmittelspeicher 6 zugeführt.

Für die Dämpfung und Abbremsung der Einfahrbewegung der Hydraulikzylinder 9 bis zum Stillstand bei Hubende werden diese mit Zusatzeinrichtungen, wie sie die Fig.5 beispielhaft zeigt, ausgestattet. In der Fig.5 ist in einem Längsschnitt ein Hydraulikzylinder 9 als Verdränger 4 mit konstantem Fördervolumen gezeigt. Der Hydraulikzylinder 9 weist einen als Hohlkolben ausgebildeten Verdrängerkolben 13 auf, der in einem mit Hydraulikfluid befüllten Verdrängerzylinder 14 axial verschiebbar geführt ist. In den Hohlkolben ragt ein Dämpfung-Blendenrohr 15 hinein, dessen Wand mit Öffnungen 16 durchbrochen ist, die immer paarweise in gleicher Höhe angeordnet sind. Die Abstände a der Öffnungen 16 werden in Richtung auf den Zylinderboden 26 hin, in dem das Dämpfung-Blendenrohr 15 festgelegt ist, geringer. Wenn der Hohlkolben im Verdrängerzylinder 14 sich nach unten bewegt, verdrängt er Hydraulikfluid aus dem Zylinderraum, das durch die blendenartigen Öffnungen 16 in das Innere des Dämpfungs-Blendenrohres 15 gelangt und von dort zu einer als Ablaufdruckwaage fungierenden Druckwaage 17 strömt. Steht der Hubkolben in der oberen Totlage, stehen für den Durchfluß des Hydraulikfluids aus dem Zylinderinneren in das Dämpfung-Blendenrohr 15 sehr viele Öffnungen 16 zur Verfügung. Durch den einfahrenden Kolben 13 werden jedoch immer mehr Öffnungen 16 abgedeckt, so dass der Durchlaßquerschnitt als Summe der Öffnungen 16 nach unten hin abnimmt. Die Lage und Größe der Öffnungen 16 ist mit der Druckwaageneinstellung derart abgestimmt, dass sich über die Hubhöhe ein definiertes Soll-Geschwindigkeitsprofil ergibt.

In dem gezeigten Ausführungsbeispiel ist das Geschwindigkeitsprofil derart bestimmt, dass eine konstante Verzögerung beim Einfahren des Kolbens 13 sich ergibt, und zwar derart, dass am Ende des Einfahrweges s die Hubgeschwindigkeit gegen Null geht. Dabei arbeitet die Druckwaage 17 mit dem Dämpfung-Blendenrohr 15 wie ein den Volumenstrom regelndes Zwei-Wege-Stromregelventil mit hubabhängig sich ändernder Meßblendeneinstellung zusammen. Die Druckwaage 17 öffnet bei geringem Steuerdruck und schließt bei größeren Steuerdrücken. Sollte der Steuerdruck im Raum vor der Druckwaage 17 den Vorspanndruck eines Dämpfungsspeichers 27 übersteigen, dann nimmt der Dämpfungsspeicher 27 Hydraulikfluid auf, wobei eine diesem vorgeschaltete Blende oder Drossel 28 auf den Bewegungsablauf dämpfend einwirkt, was Schwingungen im System dämpft.

Mit Hilfe eines Füllventils 29 kann die Füllung des Zylinderraumes und mit einem weiteren Füllventil 30 das Innere des Hohlkolbens mit einer definierten Hydraulikfluidmenge befüllt werden.

Die Laschplattform 1 verfügt in dem in Fig.6 gezeigten weiteren Ausführungsbeispiel über eine separaten Speicherkreislauf 18 mit einem Hebespeicher 19 und als Hydraulikzylinder 31 ausgebildete Hebemittel 20, um die Absetzplatte 2 wieder anzuheben. Die bisherigen Ausführungen gelten auch für das vorliegende Ausführungsbeispiel und dieselben Baukomponenten werden mit denselben Bezugszeichen versehen wie für die vorstehenden Ausführungsbeispiele.

Der Hebespeicher 19 wird beim Absenken der Absetzplatte 2 mit Energie aufgeladen. In der Anhebephase der Absetzplatte 2 wird ein Hydraulikfluid oder Druckluft aus dem Hebespeicher 19 über gleichwertig eingestellte Stromteiler 21 solange zudosiert, bis ein gleichmäßiger Hebevorgang bewirkt ist. Bei dem Hebevorgang wird am Schaltventil 22 zwischen dem Hebespeicher 19 und den Stromteilern 21 dieses in die Durchlaßstellung gebracht. Gleichzeitig mit dem Hebevorgang werden auch die Hydraulikzylinder 9 mit angehoben, die über die in Fig.5 dargestellten Füllventile 29,30 Hydraulikfluid aus dem Fluidtank 11 ansaugen.

## Patentansprüche

1. Laschplattform zum Einsetzen und Abnehmen von Twist-Lock-Container-Sicherungsbeschlägen mit einer Absetzplatte (2) für einen Container (3), wobei die Absetzplatte (2) durch hydraulische Verdränger (4) an einem starren Unterteil (5) abgestützt ist und mit einem Druckmittelspeicher (6), der fluidführend mit den hydraulischen Verdrängern (4) verbindbar ist, **dadurch gekennzeichnet, dass** die Laschplattform (1) Mittel (7) zum Gleichlauf der hydraulischen Verdränger (4) bei asymmetrischer Belastung der Absetzplatte (2) aufweist.

2. Laschplattform nach Anspruch 1, **dadurch gekennzeichnet, dass** die Mittel (7) zum Gleichlauf der hydraulischen Verdränger (4) eine Drucktransformation von Hydraulikfluid zu dem Druckmittelspeicher (6) zu höheren oder niedrigeren Drücken ermöglicht.

3. Laschplattform nach Anspruch 1 oder 2, **dadurch gekennzeichnet, dass** die Mittel (7) zum Gleichlauf der hydraulischen Verdränger (4) eine Ausgleichswelle (8) zur Kopplung der hydraulischen Verdränger (4) umfassen.

4. Laschplattform nach einem der Ansprüche 1 bis 3, **dadurch gekennzeichnet, dass** die hydraulischen Verdränger (4) Hydraulikzylinder (9) sind.

5. Laschplattform nach einem der Ansprüche 1 bis 4, **dadurch gekennzeichnet, dass** die Mittel zur Drucktransformation durch Schaltventile (10) gebildet sind, die Hydraulikfluid zu dem Druckmittelspeicher (6) oder zu einem Fluidtank (11) leiten.

6. Laschplattform nach Anspruch 5, **dadurch gekennzeichnet, dass** bei vier Verdrängern (4) bis zu drei Schaltventile (10) vorgesehen sind, so dass eine Drucktransformation bis zu einem Verhältnis von 4 : 1 ermöglicht ist.

7. Laschplattform nach einem der Ansprüche 1 bis 6, **dadurch gekennzeichnet, dass** die Mittel (7) zum Gleichlauf der hydraulischen Verdränger (4) ein oder mehrere hydraulische Verdränger (12,12') mit variablem Fördervolumen umfassen.

8. Laschplattform nach Anspruch 7, **dadurch gekennzeichnet, dass** eine Drucktransformation von Hydraulikfluid von den hydraulischen Verdrängern zu dem Druckmittelspeicher (6) durch eine Vergrößerung oder Verkleinerung des Volumenstroms des oder der hydraulischen Verdränger (12,12') mit variablem Fördervolumen über das Fördervolumen der hydraulischen Verdränger (4) mit konstantem Fördervolumen hin zu einem geringeren oder höheren Druck bewirkt ist.

9. Laschplattform nach Anspruch 7 oder 8, **dadurch gekennzeichnet, dass** eine Drucktransformation von Hydraulikfluid von den hydraulischen Verdrängern (4,12,12') zu dem Druckmittelspeicher (6) im Sinne einer Anhebung des Drucks durch Angleichung des Summenvolumenstroms der Verdränger (12,12') mit variablem Fördervolumen an die Verdränger (4) mit konstantem Fördervolumen bewirkt ist.

10. Laschplattform nach einem der Ansprüche 1 bis 9, **dadurch gekennzeichnet, dass** die Laschplattform (1) Mittel zur Dämpfung der Einfahrbewegung der Absetzplatte (2) aufweist.

11. Laschplattform nach Anspruch 10, **dadurch gekennzeichnet, dass** die Mittel (7) zur Dämpfung der Einfahrbewegung aus einem oder mehreren Verdränger-Kolben (13) gebildet sind, die Hydraulikfluid in ihrem Inneren aufweisen und gleitend in einem Verdrängerzylinder (14) auf einem Dämpfung-Blendenrohr (15) geführt sind, welches Öffnungen (16) für das Ausströmen von Hydraulikfluid aus dem Verdränger-Kolben (13) aufweisen, die mit zunehmendem Einfahrweg (s) der Absetzplatte (2) verschlossen werden.

12. Laschplattform nach Anspruch 11, dadurchgekennzeichnet, dass die Größe der Öffnungen (16) und die Abstände (9) der Öffnungen (16) derart gewählt sind, dass über den Einfahrweg (s) ein definiertes Geschwindigkeitsprofil erreicht ist.

13. Laschplattform nach einem der Ansprüche 10 bis 12, **dadurch gekennzeichnet, dass** bei einem in Richtung seiner Endlage bewegten Verdränger-Kolben (13) die Hubgeschwindigkeit der Absetzplatte (2) gegen Null geht.

14. Laschplattform nach einem der Ansprüche 1 bis 13, **dadurch gekennzeichnet, dass** bei einem Absetzvorgang eines Containers (3) auf der Absetzplatte (2) der aus den hydraulischen Verdrängern (4,12,12') abgeführte Hydraulikfluidstrom von einer Druckwaage (17) derart geregelt ist, dass ein definiertes Geschwindigkeitsprofil des Einfahrvorganges bewirkt ist.

15. Laschplattform nach Anspruch 14, **dadurch gekennzeichnet, dass** das Geschwindigkeitsprofil unabhängig von Lastbedingungen des Containers (3) und Aufsetzgeschwindigkeiten auf die Absetzplatte (2) ist.

16. Laschplattform nach Anspruch 14 oder 15, **dadurch gekennzeichnet, dass** bei Übersteigen des Steuerdruckes vor der Druckwaage (17) auf Werte, die höher sind als ein Vorspanndruck des Druckmittelspeichers (27), Hydraulikfluid in den Druckmittelspeicher (27) eingeleitet ist.

17. Laschplattform nach einem der Ansprüche 1 bis 16, **dadurch gekennzeichnet, dass** ein Speicherkreislauf (18) mit Speicher (19) und Hebemitteln (20) zum hydraulischen Heben der Absetzplatte (2) in der Laschplattform (1) angeordnet ist.

18. Laschplattform nach Anspruch 17, **dadurch gekennzeichnet, dass** die Hebemittel (20) über jeweils einen Stromteiler (21) und ein Schaltventil (22) mit dem Speicher (19) verbunden sind.

## Claims

1. A lashing platform for inserting and removing twist-lock container securing fittings, having a dead plate (2) for a container (3), the dead plate (2) being supported on a rigid base (5) by hydraulic displacers (4), and having a pressure medium store (6) that can be fluidically connected to the hydraulic displacers (4), **characterized in that** the lashing platform (1) has means for synchronizing the hydraulic displacers (4) under asymmetrical loading of the dead plate (2).

2. The lashing platform according to Claim 1, **characterised in that** the means (7) for synchronizing the hydraulic displacers (4) enable pressure transformation of hydraulic fluid to the pressure medium store (6) to higher or lower pressures.

3. The lashing platform according to Claim 1 or 2, **characterised in that** the means (7) for synchronizing the hydraulic displacers (4) comprise a balancer shaft (8) for coupling the hydraulic displacers (4).

4. The lashing platform according to any of Claims 1 to 3, **characterised in that** the hydraulic displacers (4) are hydraulic cylinders (9).

5. The lashing platform according to any of Claims 1 to 4, **characterised in that** the means for pressure transformation are formed by selector valves (10) that convey hydraulic fluid to the pressure medium store (6) or to a fluid tank (11).

6. The lashing platform according to Claim 5, **characterised in that** with four displacers (4) up to three selector valves (10) are provided so that a pressure transformation up to a ratio of 4 : 1 is made possible.

7. The lashing platform according to any of Claims 1 to 6, **characterised in that** the means (7) for synchronizing the hydraulic displacers (4) comprise one or more hydraulic displacers (12, 12') with a variable displacement volume.

8. The lashing platform according to Claim 7, **characterised in that** a pressure transformation of hydraulic fluid from the hydraulic displacers to the pressure medium store (6) is brought about by increasing or reducing the volume stream of the hydraulic displacer or displacers (12, 12') with a variable displacement volume by means of the displacement volume of the hydraulic displacers (4) with a constant displacement volume towards lower or higher pressure.

9. The lashing platform according to Claim 7 or 8, **characterised in that** a pressure transformation of hydraulic fluid from the hydraulic displacers (4, 12, 12') to the pressure medium store (6) is brought about in the sense of increasing the pressure by matching the total volume stream of the displacers (12, 12') with a variable displacement volume to the displacers (4) with a constant displacement volume.

10. The lashing platform according to any of Claims 1 to 9, **characterised in that** the lashing platform (1) has means for damping the insertion movement of the dead plate (2).

11. The lashing platform according to Claim 10, **characterised in that** the means (7) for damping the insertion movement are formed by one or more displacer pistons (13) that have hydraulic fluid inside and are guided in a sliding fashion in a displacer cylinder (14) on a damping baffle tube (15) that has openings (16) for the outflow of hydraulic fluid from the displacer piston (13) that are closed as the insertion path of the dead plate (2) increases.

12. The lashing platform according to Claim 11, **characterised in that** the size of the openings (16) and the distances (9) between the openings (16) are chosen such that a defined speed profile is achieved by means of the insertion path (s).

13. The lashing platform according to any of Claims 10 to 12, **characterised in that** when a displacer piston (13) is moved towards its end position, the stroke speed of the dead plate (2) approaches zero.

14. The lashing platform according to any of Claims 1 to 13, **characterised in that** during a setting-down procedure of a container (3) on the dead plate (2), the stream of hydraulic fluid discharged from the hydraulic displacers (4, 12, 12') is regulated by a pressure compensator (17) such that a defined speed profile of the insertion procedure is brought about.

15. The lashing platform according to Claim 14, **characterised in that** the speed profile is independent of load conditions of the container (3) and setting-down speeds onto the dead plate (2).

16. The lashing platform according to Claim 14 or 15, **characterised in that** upon exceeding the control pressure upstream of the pressure compensator (17) to values that are higher than a charging pressure of the pressure medium store (27), hydraulic fluid is introduced into the pressure medium store (27).

17. The lashing platform according to any of Claims 1 to 16, **characterised in that** a store circuit (18) with a store (19) and hoisting means (20) for hydraulically hoisting the dead plate (2) is arranged in the lashing platform (1).

18. The lashing platform according to Claim 17, **characterised in that** the hoisting means (20) are connected to the store (19) by means of a flow divider (21) and a selector valve (22) respectively.

## Revendications

1. Plate-forme d'arrimage pour mettre et retirer des armatures de sécurité de conteneurs twist-lock, comprenant un plateau de dépôt d'un conteneur (3), le plateau (2) de dépôt étant soutenu par des déplaceurs (4) hydrauliques sur un dessous (4) rigide et comprenant un accumulateur (6) de fluide sous pression, qui peut communiquer d'une manière fluidique avec les déplaceurs (4) hydrauliques, **caractérisée en ce que** la plate-forme (1) d'arrimage a des moyens (7) de synchronisation des déplaceurs (4) hydrauliques si le plateau (2) de dépôt est chargé de manière dissymétrique.

2. Plate-forme d'arrimage suivant la revendication 1, **caractérisée en ce que** les moyens (7) de synchronisation des déplaceurs (4) hydrauliques permettent une transformation de la pression du fluide hydraulique allant à l'accumulateur (6) de fluide sous pression vers des pressions plus hautes ou plus basses.

3. Plate-forme d'arrimage suivant l'une des revendications 1 ou 2,
**caractérisée en ce que** les moyens (7) de synchronisation des déplaceurs (4) hydrauliques comprennent un arbre (8) de compensation pour le couplage des déplaceurs (4) hydrauliques.

4. Plate-forme d'arrimage suivant l'une des revendications 1 à 3,
**caractérisée en ce que** les déplaceurs (4) hydrauliques sont des vérins (9).

5. Plate-forme d'arrimage suivant l'une des revendications 1 à 4,
**caractérisée en ce que** les moyens de transformation de la pression sont formés par des vannes (10) de commutation, qui conduisent du fluide hydraulique à l'accumulateur (6) de fluide sous pression ou à une cuve (11) pour du fluide.

6. Plate-forme d'arrimage suivant la revendication 5,
**caractérisée en ce que**, pour quatre déplaceurs (4), il est prévu jusqu'à trois vannes (10) de commutation de manière à permettre une transformation de pression jusqu'à un rapport de 4 : 1.

7. Plate-forme d'arrimage suivant l'une des revendications 1 à 6,
**caractérisée en ce que** les moyens (7) de synchronisation des déplaceurs (4) hydrauliques comprennent un ou plusieurs déplaceurs (12, 12') hydrauliques ayant un volume transporté variable.

8. Plate-forme d'arrimage suivant la revendication 7,
**caractérisée en ce qu'**une transformation de la pression du fluide hydraulique des déplaceurs hydrauliques à l'accumulateur (6) de fluide sous pression est provoquée vers une pression plus petite ou plus grande, par une augmentation ou une diminution du courant en volume du ou des déplaceurs (12, 12') hydrauliques à volume transporté variable vers le volume transporté du déplaceur (4) hydraulique à volume transporté constant.

9. Plate-forme d'arrimage suivant l'une des revendications 7 ou 8,
**caractérisée en ce qu'**une transformation de la pression du fluide hydraulique des déplaceurs (4, 12, 12') hydrauliques à l'accumulateur (6) de fluide sous pression au sens d'une élévation de la pression est provoquée par une égalisation de la somme du courant au volume des déplaceurs (12, 12') à volume transporté variable à celui des déplaceurs (4) à volume transporté constant.

10. Plate-forme d'arrimage suivant l'une des revendications 1 à 9,
**caractérisée en ce que** la plate-forme (1) d'arrimage a des moyens d'amortissement du mouvement d'entrée du plateau (2) de dépôt.

11. Plate-forme d'arrimage suivant la revendication 10,
**caractérisée en ce que** les moyens (7) d'amortissement du mouvement d'entrée sont formés d'un ou de plusieurs pistons (13) de déplaceurs, qui ont du fluide hydraulique à l'intérieur et qui sont guidés à glissement dans un cylindre (14) de déplaceur jusqu'à un tube (15) écran d'amortissement, qui a des ouvertures (16) de sortie du fluide hydraulique du piston (13) du déplaceur, ouverture qui se ferme au fur et à mesure qu'augmente le trajet d'entrée du plateau (2) de dépôt.

12. Plate-forme d'arrimage suivant la revendication 11,
**caractérisée en ce que** la dimension des ouvertures (16) et les intervalles (9) entre les ouvertures (16) sont choisis de manière à obtenir un profil de vitesse défini sur le trajet d'entrée.

13. Plate-forme d'arrimage suivant l'une des revendication 10 à 12,
**caractérisée en ce que**, pour un piston (13) de déplaceur déplacé dans la direction de sa position d'extrémité, la vitesse de course du plateau (2) de dépôt tend vers zéro.

14. Plate-forme d'arrimage suivant l'une des revendication 10 à 13,
**caractérisée en ce que**, pour une opération de dépôt d'un conteneur (3) sur le plateau (2) de dépôt, le courant de fluide hydraulique est évacué des déplaceurs (4, 12, 12') hydrauliques et réglé par une bascule (17) manométrique de manière à provoquer un profil de vitesse défini de l'opération d'entrée.

15. Plate-forme d'arrimage suivant la revendication 14,
**caractérisée en ce que** le profil de vitesse est indépendant des conditions de charge du conteneur (3) et des vitesses d'arrivée sur le plateau (2) de dépôt.

16. Plate-forme d'arrimage suivant l'une des revendications 14 ou 15,
**caractérisée en ce que** si la pression de commande dépasse, avant la bascule (17) manométrique, des valeurs qui sont plus grandes qu'une pression préalable de l'accumulateur (27) de fluide sous pression, du fluide hydraulique est introduit dans l'accumulateur (27) de fluide sous pression.

17. Plate-forme d'arrimage suivant l'une des revendications 1 à 16,
**caractérisée en ce qu'**un circuit accumulateur, ayant un accumulateur (19) et des moyens (20) de levage pour le levage hydraulique du plateau (2) de dépôt, est disposé dans la plate-forme (1) d'arrimage.

18. Plate-forme d'arrimage suivant la revendication 17,
**caractérisée en ce que** les moyens (20) de levage sont reliés à l'accumulateur (19) par respectivement un diviseur (21) de courant et par une vanne (22) de commutation.
